# EUROPÄISCHE PATENTSCHRIFT

(11) **EP 0 811 104 B1**
(45) Veröffentlichungstag und Bekanntmachung des Hinweises auf die Patenterteilung: **13.03.2002**
(21) Anmeldenummer: 96943962.9
(22) Anmeldetag: 14.12.1996
(51) Int. Cl.: E05F 15/14

(54) **ANTRIEBSEINRICHTUNG FÜR DIE VERFAHRBAREN WANDELEMENTE EINER RAUMTRENNWAND**
DRIVE SYSTEM FOR THE DISPLACEABLE WALL MEMBERS OF A PARTITION WALL
DISPOSITIF DE COMMANDE POUR ELEMENTS MOBILES D'UNE PAROI DE SEPARATION

(30) Priorität: 22.12.1995 IT BZ950080
(43) Veröffentlichungstag der Anmeldung: 10.12.1997
(73) Patentinhaber: Estfeller, Herbert, 39040 Ora (BZ) (IT)
(72) Erfinder: Estfeller, Herbert, 39040 Ora (BZ) (IT)
(74) Vertreter: Oberosler, Ludwig
(86) Internationale Anmeldenummer: EP9605628
(87) Internationale Veröffentlichungsnummer: WO9723702

(56) Entgegenhaltungen:
- EP-A- 0 471 230
- EP-A- 0 574 851
- EP-A- 0 597 208
- DE-C- 3 147 273

## Beschreibung

Es sind Raumtrennwände bekannt welche aus einer Reihe von an einer, an der Decke befestigten, Führungsschiene verfahrbaren, Wandelementen zusammengesetzt sind. Es sind weiters verschiedene Anlagen bekannt um die Wandelemente einer Raumtrennwand seitlich, zum Beispiel in einer Nische, so zu parken, daß diese mit den Wandflächen aneinandergereiht ein Bündel bilden welches ein Minimum an Platz einnimmt. Um diese Ablage der Wandelemente zu erreichen ist es bekannt von der Hauptführungsschiene an der Decke eine Abzweigung, zum Beispiel im Winkel von 90° zum Verlauf der Raumtrennwand vorzusehen um so eine zweite Führungsschiene, welche sich parallel zur Hauptführungsschiene, in einem Abstand gleich dem Achsabstand zwischen den zwei Tragbolzen mit Rollenkreuzkopf der verfahrbaren Wandelemente erstreckt, vorzusehen.
Es sind verschiedene Antriebseinrichtungen für besagte verfahrbare Wandelemente bekannt um die mechanisierte Zusammensetzung der Raumtrennwand, beziehungsweise um das gebündelte Parken der einzelnen Wandelemente zu erreichen. In der EP-0 471 230 A1 ist eine Antriebseinrichtung für verfahrbare Wandelemente längs einer Führungsschiene an der Decke bekannt welche durch eine Kette oder ein anderes Antriebselement gekennzeichnet ist, welches im Innern der Führungsschiene selbst gelagert ist und Mitnehmer aufweist welche gegen die Tragorgane der verfahrbaren Wandelemente abstehen, wobei diese Tragorgane vertikal verstellbare Stifte aufweisen um einen Anschlag für die vorbeilaufenden Mitnehmer zu bilden und bei ausgefahrenen Stiften das Mitführen des Wandelements in eine der Laufrichtungen der Kette zu bewirken. Dieses Antriebssystem hat sich, beim Wechsel der Rollenkreuzköpfe der verfahrbaren Wandelemente von der Hauptführungsschiene auf die Nebenführung oder auf die Abzweigungsführung, als wenig zuverlässig erwiesen, insbesondere wenn diese Führungen mit der Hauptführung einen Winkel von 90° bilden.
Die EP-0 574 851 A1 beschreibt ein Antriebssystem für verfahrbare Wandelemente einer Raumtrennwand welches dadurch gekennzeichnet ist, daß eine Kupplung vorgesehen ist welche zwischen den Tragorganen der Wandelemente und der Förderkette beweglich ist und das Ankuppeln, beziehungsweise das Abkuppeln im Abzweigungsbereich der Führungsschiene ermöglicht.
Aus der DE-G_92 09 496.1 ist ein Steuerungssystem für ein Antriebssystem mittels Kette oder anderem Förderelement, welches in der Führungsschiene für die Wandelemente selbst gelagert ist, bekannt.
All diese bekannten Lösungen weisen jedoch, insbesondere im Abzweigungsbereich der Führungsschienen oder in den Bereichen wo die Führungen abgewinkelt verlaufen, Funktionsstörungen auf. Ein weiterer Nachteil der bekannten Systeme ist der laute Lauf der Ketten und das Geräusch des An- und Abkuppelns zwischen den Mitnehmern und den Tragorganen der verfahrbaren Wandelemente sowie das eher komplizierte Steuersystem.

All die bekannten Systeme weisen weiters den Nachteil auf, daß sie von elektrisch betriebenen Systemen Gebrauch machen um das Ausfahren und Einfahren der Dichtungsleisten gegen den Boden und gegen die Decke zu erreichen. Diese bekannten elektrischen Antriebssysteme setzen eine elektrische Verbindung zwischen den einzelnen, die Raumtrennwand bildenden, Wandelementen voraus um die Stromversorgung und die Steuerung der Elektromotoren im Innern jedes Wandelementes zu erreichen.

Die Erfindung stellt sich die Aufgabe eine Antriebseinrichtung für verfahrbare Wandelemente einer Raumtrennwand der eingangs erwähnten Art zu schaffen, welche zuverlässig und geräuscharm arbeitet, ohne Hemmungen die Abzweigungsbereiche der Führungsschienen überwindet, ein einfaches Steuersystem ermöglicht und im Falle einer Stromunterbrechung oder einer Panne im Antriebsmechanismus auch die herkömmliche manuelle Betätigung ermöglicht; weiters stellt sich die Erfindung die Aufgabe das elektrische Antriebssystem für die Betätigung der Dichtungsleisten sowie die Systeme der elektrischen Verbindung zwischen den einzelnen Wandelementen zwecks Stromversorgung und Steuerung zu eliminieren.

Diese Aufgabe wird erfindungsgemäß dadurch gelöst, daß innerhalb der Führungsschienen für die Tragorgane der Wandelemente, selbstfahrende Laufkatzen vorgesehen sind welche das Ankuppeln, das Verfahren in beide Richtungen und das Abkuppeln der einzelnen Tragorgane der Wandelemente, zwecks Zusammensetzen der Raumtrennwand, beziehungsweise zwecks Parken der Wandelemente in gebündelter Ablageposition durchführen; weiters schlägt die Erfindung vor, das Ausfahren und das Einholen der an den einzelnen Wandelementen vorgesehenen Dichtungsleisten, durch Nutzung der Verschiebungsbewegung der Wandelemente selbst an der Hauptführungsschiene, zu erreichen.

Die selbstfahrenden Laufkatzen können erfindungsgemäß innerhalb der, an der Decke befestigten, Führungsschienen laufen welche für die Halterung der verfahrbaren Wandelemente vorgesehen sind und zwar vorzugsweise in einem Kanal welcher über dem Führungskanal für die Trageorgane der Wandelemente angeordnet ist, ohne jedoch die Möglichkeit auszuschließen, daß die Laufkatzen im Innern eines seitlich angeordneten Kanals laufen. Die selbstfahrende Laufkatze besteht im Wesentlichen aus einem Elektromotor, aus einer elektromagnetischen Kupplungsvorrichtung, aus Lauf- und Führungsrollen, aus einem Mikroschalter und aus einer elektronischen Steuerkarte. Der Elektromotor treibt ein Zahnrad an, welches in eine Zahnstange eingreift die zum Beispiel in eine Rille innerhalb des Laufkanals für die Laufkatze vorgesehen ist, eingesetzt ist. Die elektromagnetische Kupplungsvorrichtung besteht aus einem Elektromagnet mit Kupplungselement welches von einer Feder in zurückgezogener Lage gehalten wird und durch den Elektromagnet zum Ankuppeln ausgefahren wird. Die Steuerung des Elektromotors und des Elektromagneten kann erfindungsgemäß mittels Impulse welche von einem oder mehreren Mikroschaltern beim Überfahren von Vorsprüngen oder Vertiefungen gegeben werden. Diese Vorsprünge oder Vertiefungen sind an den vorbestimmten Punkten, längs der entsprechenden Lauflinie im Innern des Laufkanals, vorgesehen; die Steuerimpulse können jedoch auch über ein optisches oder magnetisches Lesesystem ausgelöst werden. Die Stromversorgung der selbstfahrenden Laufkatze samt elektromagnetischer Kupplungsvorrichtung kann über einen spiralförmigen Kabel welcher innerhalb des Laufkanals geführt ist oder über Schleifkontakte erfolgen.

Das erfindungsgemäße Antriebssystem setzt voraus, daß in jedem geradlinigem Abschnitt der Führungsschienen eine selbstfahrende Laufkatze vorgesehen ist, weshalb, zum Beispiel in Parkvorrichtungen mit einer Abzweigung im Winkel von 90°, drei selbstfahrende Laufkatzen erforderlich sind: eine bewegt sich längs der Hauptführungsschiene, eine längs der Abzweigungsschiene welche mit der ersten einen Winkel von 90° bildet und eine bewegt sich längs der Führungsschiene welche parallel zur Hauptführungsschiene verläuft. Die Funktion der einzelnen selbstfahrenden Laufkatzen wird durch ein Steuerprogramm koordiniert.

Insbesondere beim Wechsel eines der Tragorgane eines Wandelementes von der Hauptführungsschiene auf die zu dieser parallel verlaufenden Schiene, über die Abzweigungsführung im Winkel von 90°, ist eine logische Folge der Bewegungen der Laufkatzen sowie der An- und Abkupplungsvorgänge erforderlich. Beim Beispiel mit seitlicher "Paketierung" der geparkten Wandelemente und einer Abzweigungsführung im Winkel von 90° ist folgender Ablauf der Bewegungen und Kupplungsvorgänge gegeben:
a. die Laufkatze der Hauptführungsschiene kuppelt das dem Parkbereich zugewandte verfahrbare Tragorgan des Wandelements an und verfährt dieses bis zum Abzweigungsbereich der Abzweigungsführung im Winkel von 90° wo abgekuppelt wird um darauf die nötige Strecke weiterzufahren um das Ankuppeln der Laufkatze welche in der Abzweigungsführung vorgesehen ist zu ermöglichen;
b. die selbstfahrende Laufkatze der Abzweigungsführung im Winkel von 90° ist inzwischen am Abzweigpunkt angelangt und kuppelt das Tragorgan, welches vorher von der Laufkatze der Hauptführungsschiene abgekuppelt worden ist, an, um es in die Abzweigführungsschiene zu ziehen bis das Wandelement, gegenüber der Hauptführungsschiene, eine angewinkelte Stellung (vorzugsweise mehr als 30°) einnimmt um es anschließend abzukuppeln;
c. die selbstfahrende Laufkatze der Hauptführungsschiene bewegt sich um das zweite verfahrbare Tragorgan des selben Wandelementes anzukuppeln und verfährt dieses Tragorgan bis zum Abzweigpunkt, wobei gleichzeitig das Vorrücken des ersten Tragorgans bis zur Verbindungsstelle im Winkel von 90° zwischen der Abzweigführungsschiene und der, zur Hauptschiene parallel verlaufenden, Führungsschiene erfolgt;
d. Die selbstfahrende Laufkatze der zur Hauptführungsschiene parallel verlaufenden Führungsschiene kuppelt das erste Tragorgan an und zieht das Wandelement, in Zusammenwirkung mit der Laufkatze der Hauptführungsschiene, in Querstellung bezogen auf den Verlauf der Hauptführungsschiene, in Richtung Paketierbereich wo beide Laufkatzen die Tragorgane in einer Position abkuppeln, welche durch die, in diesem Bereich bereits vorher abgestellten, Wandelemente bestimmt ist;
e. die Laufkatzen nehmen erneut die Ausgangspositionen für die Verschiebung in Richtung Paketierbereich des nächsten Wandelementes ein, beziehungsweise nehmen sie die Ausgangsposition für das Verfahren des ersten Wandelementes zwecks erneuter Zusammensetzung der Raumtrennwand ein.

Die erfindungsgemäße Antriebseinrichtung hat den Vorteil in seiner Funktion zuverlässig zu sein, weil das Verfahren der Wandelemente nicht einem relativ langen Übertragungsorgan (Kette) anvertraut wird welches aus einer Vielzahl von Gliedern besteht, was eine beachtenswerte Längenveränderung und somit Funktionshemmungen wegen der daran montierten ungenau arbeitenden Kupplungsorgane, mit sich bringt. Weiters ermöglichen die selbstfahrenden Laufkatzen einen geräuscharmen Antrieb mit extrem genauen und leisen An- und Abkupplungsvorgängen welche elektronisch und/oder durch, längs der Laufbahn vorgesehenen, Vorsprüngen betätigte Mikroschalter gesteuert werden können.

Natürlich können die selbstfahrenden Laufkatzen in beiden Richtungen arbeiten indem sie die Tragorgane der Wandelemente ziehen und/oder schieben. Um die Führungsschienen nicht, zwecks Erreichen jedes funktionswichtigen Punktes seitens der elektromagnetischen Kupplungsvorrichtung, verlängern zu müssen, schlägt die Erfindung den Einsatz eines verschiebbaren Bügels vor welcher es, insbesondere im Paketierbereich, ermöglicht auch die letzten Wandelemente, welche während der Ablage gegen die Wand geschoben wurden, zu entnehmen.

Um das Aus- und Einfahren der Dichtungsleisten an jedem Wandelement im Boden- und im Deckenbereich, unter Nutzung der, durch die Laufkatzen bewirkten, Verschiebungsbewegung an der Hauptführungsschiene, zu erreichen, schlägt die Erfindung vor, daß das verfahrbare Tragorgan welches dem Paketierbereich zugewandt ist und an welchem der Kupplungsmechanismus der Laufkatze wirkt, horizontal verschiebbar am Rahmen des Wandelements gelagert ist, so daß ein Hebelsystem welches mit den beweglichen Dichtungsleisten verbunden ist, betätigt werden kann. Mittels besagtem mechanischem System wird erreicht, daß während des Anschlagens des ersten Wandelementes an die dafür an der Mauer vorgesehenen Anschlagleiste, während der Aufbaufase der Raumtrennwand, beziehungsweise während der Anschlagfase jedes weiteren dazugereihten Wandelementes, infolge des Arretierens des angeschlagenen Wandelements, durch Weiterschieben seitens der Laufkatze am verschiebbaren Tragorgan, diese während der horizontalen Verschiebung des Tragorgans, beide Dichtungsleisten ausfährt und diese in ausgefahrener Stellung, durch Überwindung eines toten Punktes im Hebel-/Zugstangensystem, blockiert. Nachdem die Ausfahrstellung der Dichtungsleisten und somit die Überwindung des toten Punktes erreicht ist, nimmt das verschiebbare Tragorgan die äußerste Stellung des horizontalen Laufes ein und wirkt somit der Bewegung der Laufkatze entgegen, wodurch, zum Beispiel wegen Erhöhung des elektrischen Widerstandes im Elektromotor, über ein darauf sensibles Schaltelement, die Stromzufuhr unterbrochen wird. Besagte Stromunterbrechung für den Elektromotor kann das Abkuppeln des verfahrbaren Tragorgans und darauf die erneute Stromversorgung bewirken um so das Verfahren des folgenden Wandelementes zu ermöglichen.

In der Abbaufase der Raumtrennwand kuppelt die selbstfahrende Laufkatze das verschiebbare Tragorgan an und bewirkt durch den Zug in Richtung Paketierbereich in einem ersten Moment die Entriegelung des Wandelementes indem die Dichtungsleisten eingefahren werden und darauf das Wandelement verfahren wird. Um das vollständige Einfahren der Dichtungsleisten zu sichern können im Hebel- und Zugstangensystem Federn vorgesehen sein welche, sobald der tote Punkt überschritten ist, die vollständige Einfahrstellung der Dichtungsleisten sowie das Einnehmen der Endposition des horizontal verschiebbaren Tragorganes bewirken.

Das mechanische System für das Ausfahren und Einfahren der Dichtungsleisten der Wandelemente, welches durch die Zug- und Druckbewegung der, am horizontal verschiebbaren Tragorgan angekuppelten selbstfahrenden Laufkatze bewirkt wird, kann auch im Falle bekannter Antriebsvorrichtungen für die Wandelemente, zum Beispiel im Falle von Kettenantrieb mit Mitnehmern, beziehungsweise mit Ein- und Aushängelementen, Anwendung finden.

Die Erfindung wird anschließend anhand eines, in den beiliegenden Zeichnungen schematisch dargestellten, vorzuziehenden Ausführungsbeispieles einer erfindungsgemäßen Antriebseinrichtung für verfahrbare Wandelemente von Raumtrennwänden, näher erklärt; dabei haben diese ausschließlich erklärenden, nicht begrenzenden, Zweck.

Die Fig. 1a zeigt ein Funktionsschema einer Paketieranlage mit Abzweigung im Winkel von 90°, mit drei selbstfahrenden Laufkatzen im Moment des Erreichens des Abzweigungspunktes seitens des ersten verschiebbaren Tragorganes eines Wandelements.

Die Fig. 1b zeigt die selbe, in Fig. 1a dargestellte Anlage, aber mit dem Wandelement in der Fase des Überwechselns auf die Abzweigungsschiene und in, zur Hauptführungsschiene, angewinkelter Position.

Die Fig. 1c zeigt die selbe, in den Fig. 1a und 1b dargestellte Anlage, aber mit drei bereits im Paketierbereich abgelegten Wandelementen und mit einem Wandelement mit einem Tragorgan im Abzweigungspunkt der Abzweigungsschiene von der Hauptführungsschiene und dem zweiten Tragorgan im Übergangspunkt von der Abzweigungsschiene in die parallel zur Hauptführungsschiene verlaufenden Schiene und mit beiden betreffenden selbstfahrenden Laufkatzen an den Tragorganen angekuppelt.

Die Fig. 2 zeigt in Seitenansicht die selbstfahrende Laufkatze mit Entnahmebügel beim Entnehmen von Wandelementen aus dem Paketierunsbereich.

Die Fig. 3 ist eine Draufsicht auf den Entnahmebügel mit Andeutung der Kupplungsbolzen an den verfahrbaren Tragorganen der Wandelemente und der Kupplungsscheibe der Laufkatze.

Die Fig. 4 zeigt die selbstfahrende Laufkatze in Seitenansicht während des Ablegens des ersten Wandelementes im Paketierbereich bei gleichzeitiger Positionierung des Entnahmebügels in Entnahmestellung.

Die Fig. 5 zeigt einen Querschnitt durch die Hauptführungsschiene in der Nähe der Abzweigschiene mit der selbstfahrenden Laufkatze und dem Tragorgan eines Wandelementes im Abzweigpunkt positioniert.

Die Fig. 6 zeigt den Querschnitt gemäß der in Fig. 5 gezeigten Schnittebene VI-VI.

Die Fig. 7 ist eine schematische Darstellung des Antriebsmechanismus für die Dichtungsleisten eines Wandelementes mit dem horizontal verschiebbaren Tragorgan in äußerster, randnaher Position und den Dichtungsleisten in eingefahrener Position.

Die Fig. 8 ist eine schematische Darstellung des Antriebsmechanismus für die Dichtungsleisten eines Wandelementes mit dem horizontal verschiebbaren Tragorgan in äußerster Position infolge Annäherung an das zweite Tragorgan und mit den ausgefahrenen Dichtungsleisten.

Die Führungs- und Gleitschienen 8 bestehen aus einem oberen Kanal für den Durchlauf A, B, C der selbstfahrenden Laufkatzen 2, 2a, 2b und aus einem unteren Kanal für die Führung der Tragorgane mit Rollenkreuzkopf 1a und 1b der Wandelemente 1 und bilden eine Hauptführungsschiene 3-3a welche den Verlauf der Raumtrennwand bestimmt und an der Decke montiert ist. In Richtung Paketierbereich D der Wandelemente 1 ist eine Abzweigungsführung 3b im Winkel von 90° vorgesehen welche in einer Führungsschiene fortgesetzt wird welche parallel 3c zur Hauptführungsschiene 3-3a verläuft. Die Abzweigungsführung 3b hat gleiche Länge wie der Achsabstand zwischen den Tragorganen 1a, 1b der Wandelemente 1.

Die Profile 8 welche die Führungen 3-3a, 3b, 3c im Gleitkanal für die Rollenkreuzköpfe 1a, 1b bilden weisen Auflageflanschen 8a auf, während im Durchlaufkanal für die selbstfahrenden Laufkatzen 2, 2a, 2b Flanschen 8b vorgesehen sind auf welchen die Rollen 2d der Laufkatzen laufen. An der Oberseite sind im selben Kanal mehrere Rillen vorgesehen welche zum Einsetzen der Zahnstange 8a, in welche das Zahnrad 2c der elektrisch betriebenen Laufkatze eingreift, geeignet ist; in der mittigen Rille 8c können Elemente für die Halterung und Führung des elikoidalen Stromkabels gleiten und/oder Elemente eingesetzt werden welche Steuerimpulse auslösen; in der Rille 8b können weitere Steuerelemente oder Elemente für die Stromversorgung wie zum Beispiel Leiterbahnen an denen Schleifkontakte gleiten eingesetzt werden. Im Innern des selben Kanals können vorspringende Elemente 9 angebracht sein welche geeignet sind, beim Vorbeifahren der Laufkatze 2 ein oder mehrere daran aufmontierte Mikroschalter 10 zu betätigen. Besagte Laufkatze ist mit Rollen 2d und 2e bestückt und weist eine elektromagnetische Kupplungsvorrichtung 4 auf welche ihrerseits aus einer Magnetspule 4a besteht in welcher achsial der Bolzen 4c läuft mittels welchem die Kupplungsplatte 5 mit Querrille 5b bewegt 5a wird. Diese Querrille entspricht dem Durchmesser der Eingriffsbolzen 8b welche an der Oberseite der Rollenkreuzköpfe 1a, 1b der Wandelemente 1 vorgesehen sind sowie den Eingriffvorsprüngen 7a am Entnahmebügel 7. Die Kupplungsplatte 5 wird durch die Magnetkraft der Magnetspule 4a in Eingriff gebracht und in Eingriff gehalten, während die angehobene Position des Abkuppelns durch eine Spiralfeder 4b am Bolzen 4c erreicht und gehalten wird. Das Verschieben der verfahrbaren Wandelemente 1 während der Paketierungsfase im entsprechenden Bereich D, erfolgt durch Einsatz der selbstfahrenden Laufkatzen 2, 2a, 2b welche in den entsprechenden Führungsprofilen 3-3a, 3b, 3c vorgesehen sind. Die Laufkatze 2 bewegt sich in Richtung A um am Bolzen 1a des, dem Paketierungsbereich D zugewandten, Wandelementes 1 anzukuppeln 5a und um dieses Element bis zum Abzweigpunkt E der Führungsschiene 3b im Winkel von 90° zur Hauptführungsschiene 3 (Fig. 1a) zu verfahren. Am besagten Punkt E kuppelt 5a die Laufkatze 2 den Bolzen 6 des Rollenkreuzkopfes 1a ab und fährt etwas weiter um das Ankuppeln am selben Bolzen 6 seitens der Laufkatze 2a der Abzweigführungsschiene 3b zu ermöglichen. Nach erfolgter Ankuppelung verfährt die Laufkatze 2a den Rollenkreuzkopf 1a in Richtung B in der Abzweigungsführung 3b und das Wandelement 1 welches mit dem zweiten Rollenkreuzkopf 1b noch in der Hauptführungsschiene 3 läuft wird sich, bezogen auf diese letzte Schiene 3, schräg stellen (Fig. 1b). Sobald diese Schrägstellung einen Mindestwert aufweist welcher ein Verfahren durch Schieben am zweiten Rollenkreuzkopf 1b ermöglicht, kuppelt die Laufkatze 2a ab und die Laufkatze 2 kuppelt den Rollenkreuzkopf 1b wieder an um diesen in Richtung A bis zum Abzweigungspunkt E weiterzuverfahren, ohne ihn in dieser Position abzukuppeln. Anschließend fährt die Laufkatze 2b bis zum Punkt F wo die Abzweigungsführungsschiene 3b, einen Winkel von 90° bildend, in die Nebenschiene 3c übergeht welche parallel zur Hauptführungsschiene 3-3a verläuft, um den Rollenkreuzkopf 1a anzukuppeln. Nach erfolgter Ankuppelung verfahren synchron beide Laufkatzen 2, 2a das Wandelement 1 in Richtung Paketierbereich D (Fig. 1c). Im Paketierbereich D wird dieses erste Wandelement 1 von den Laufkatzen 2, 2a in einem Abstand zur Wand 12 abgekuppelt welcher ungefähr dem Abstand zwischen der vertikalen Achse der Kupplungsscheibe 5 und dem entgegengesetzten Ende der Laufkatze entspricht. Die folgenden Wandelemente 1 welche von den Laufkatzen 2, 2b in diese selbe Position gefahren werden bewirken, daß dabei die vorher hier abgekuppelten Wandelemente 1 in Richtung Mauer 12 verschoben werden, wobei der Abstand zu dieser durch den Entnahmebügel 7 bestimmt wird, welcher während der Ablage des ersten Wandelementes 1 im Paketierbereich D durch Anschlag mit der vertikalen Wand 7b an der Mauer 12 anliegt (Fig. 4). Während der Entnahme der Wandelemente 1 aus dem Paketierungsbereich D ermöglicht es dieser Entnahmebügel 7 eine bestimmte Anzahl der, nahe an der Wand 12 abgelegten, Wandelemente in einen, für die elektromagnetische Kupplungsvorrichtung 4 erreichbaren, Bereich zu bringen.

In der Praxis ist die Folge der Bewegungen für die erneute Zusammensetzung der Raumtrennwand umgekehrt zu jener für die Ablage der Wandelemente im Paketierungsbereich D.

Natürlich können die selbstfahrenden Laufkatzen 2, 2a, 2b mit Sensoren bestückt sein welche zum Beispiel auf magnetische, optische und/oder mechanische Impulse ansprechen um den Motor und die Kupplungsvorrichtung zu steuern.

Die Fig. 7 und 8 zeigen ein Ausführungsbeispiel um das Aus- und Einfahren 1f, 1v der Dichtungsleisten 1d, 1e eines Wandelementes 1 zu erreichen indem, mittels selbstfahrender Laufkatze 2, auf den Bolzen 6 des, am Querträger 1c des Rahmens des Wandelementes 1, horizontal verschiebbaren 1i Rollenkreuzkopfes 1a gewirkt wird. Während der Auffahrfase des Wandelementes 1 am dafür vorgesehenen Anschlag oder an einem vorher positionierten Wandelement, zwecks Zusammenfügen der Raumtrennwand, fährt die selbstfahrende Laufkatze 2 fort gegen diesen Anschlag oder gegen besagtes Wandelement zu schieben wodurch das Verschieben 1i der Lagerplatte 1g mit Rollen 1h und samt dem Rollenkreuzkopf 1a, längs dem horizontalen Querträger 1c bewirkt wird. Die Verschiebung 1i wird mittels Pleuel 1t, welches mit einem Ende in 1u an der Lagerplatte 1g und mit dem anderen Ende in 1s an einem Ende des Hebels 1p angelenkt ist, auf den Hebel 1p mit Drehlager 1q am Ende der Zugstange 1r für die untere Dichtungsleiste 1e, übertragen. Das Verschieben des Pleuels 1t bewirkt eine Drehung 1x des Hebels 1p um das Drehlager 1q wodurch das Ausfahren 1f der oberen Dichtungsleiste 1d mittels Zugstange In, welche in Im am entgegengesetzten Ende des Hebels 1p angelenkt ist und bewirkt gleichzeitig auch das Ausfahren 1v der unteren Dichtungsleiste 1e mittels Zugstange 1r. Die gegenläufigen Bewegungen 1f, 1v der Zugstangen In, 1r, welche mit den Dichtungsleisten 1d, 1e verbunden sind, sind mittels Arm 1l geführt und gegen Kräftekomponenten stabilisiert; dieser Arm ist in Im, zusammen mit der Zugstange 1n, an einem Ende des Hebels 1p angelenkt während der selbe Arm 1p mit seinem entgegengesetzten Ende in 1k am festen Lager 1j angelenkt ist welches, bei eingefahrenen Dichtungsleisten (Fig. 7) ungefähr mit der Zugstange 1r fluchtet. Bei ausgefahrenen Dichtungsleisten 1d, 1e hingegen fluchtet das Ende der Zugstange 1r ungefähr mit der Anlenkung 1q mit der Zugstange 1n welche diese Position infolge Überschreitung eines toten Punktes einnimmt, der durch das Fluchten zwischen der Achse der Zugstange 1r und den beiden Anlenkpunkten 1m, 1s am Hebel 1p bestimmt wird. Das Überwinden des besagten toten Punktes sichert die Beibehaltung der Ausfahrstellung der Dichtungsleisten 1d, 1e bei arretiertem, die Raumtrennwand bildendem, Wandelement. Um das Einfahren der Dichtungsleisten 1d, 1e und somit die Entriegelung des Wandelementes 1 zu erreichen, wirkt die am verschiebbaren Rollenkreuzkopf 1a angekuppelte selbstfahrende Laufkatze in Gegenrichtung um so das Verschieben 1i der Lagerplatte 1g, weg vom Rollenkreuzkopf 1b, bis zu einem vorbestimmten Anschlag, zu bewirken. Erfindungsgemäß kann der Betätigungsmechanismus für die Dichtungsleisten 1d, 1e eine odere mehrere Federn aufweisen welche geeignet sind das vollständige Einfahren der Dichtungsleisten, sobald der tote Punkt uberwunden ist, selbsttätig durch die Federwirkung bis zum Anschlag weiterzuführen. Der erfindungsgemäße Ein- und Ausfahrmechanismus kann auch bei bekannten Antriebsmechanismen (Kettenzug) für die an der Deckenführung verfahrbaren Wandelementen angewandt werden.

## Patentansprüche

1. Antriebseinrichtung für an mehreren Führungsschienen verfahrbare Wandelemente (1) einer Raumtrennwand, **dadurch gekennzeichnet, daß** das Verfahren (A, B, C) der Wandelemente (1) mittels mindestens einem Rollenkreuzkopf oder anderer Aufhängung (1a, 1b) längs jeder der Führungsschienen (3-3a, 3b, 3c) durch je eine selbstfahrende Laufkatze (2, 2a, 2b) erfolgt, welche innerhalb des selben Führungsprofils oder innerhalb, an dieses Profil seitlich oder oberhalb zu den Rollenkreuzköpfen (1a, 1b) der Wandelemente (1), angebaute Profile, läuft und daß die selbstfahrende Laufkatze (2, 2a, 2b) mindestens eine Kupplungsvorrichtung (4) aufweist, welche direkt auf die Rollenkreuzköpfe (1a, 1b) oder auf Kupplungselemente (6, 7a) welche an diesen und/oder an Bügeln (7) vorgesehen sind welche zwischen den Rollenkreuzköpfen verschiebbar sind, wirken.

2. Antriebseinrichtung gemäß Anspruch 1, **dadurch gekennzeichnet, daß** das Ankuppeln an den
Rollenkreuzköpfen (1a, 1b) der Wandelemente (1) an, von diesen abstehenden, Elementen oder mittels daran vorgesehenen Ausnehmungen stattfinden kann.

3. Antriebseinrichtung gemäß Anspruch 1, **dadurch gekennzeichnet, daß** im selben Durchlaufkanal für die selbstfahrende Laufkatze (2, 2a, 2b) eine Zahnstange (8a) vorgesehen ist in welche ein vom Elektromotor der Laufkatze angetriebenes Zahnrad (2c) eingreift.

4. Antriebseinrichtung gemäß Anspruch 1, **dadurch gekennzeichnet, daß** im selben Durchlaufkanal für die selbstfahrende Laufkatze (2, 2a, 2b) eine Führung für
die Stromzuleitung und/oder für Leiter an welchen Schleifkontakte gleiten vorgesehen sind.

5. Antreibseinrichtung gemäß Anspruch 1, **dadurch gekennzeichnet, daß** im selben Durchlaufkanal für die selbstfahrende Laufkatze, Anschlagelemente (9) vorgesehen sind welche auf einen oder auf mehrere, an der Laufkatze vorgesehene, Mikroschalter wirken.

6. Antriebseinrichtung gemäß Anspruch 1, **dadurch gekennzeichnet, daß** die elektromagnetische Kupplungsvorrichtung (4) welche an der selbstfahrenden Laufkatze (2, 2a, 2b) vorgesehen ist, eine Einzelvorrichtung mit einem einzigen Kupplungsorgan (5) oder mit zwei Kupplungsorganen ist oder eine Einzelvorrichtung mit zwei Kupplungsorganen (5) ist welche an den beiden Enden der Laufkatze angebracht sind oder eine Doppelvorrichtung mit zwei Elektromagneten ist mit zwei voneinander unabhängig an den Laufkatzenenden funktionierenden Kupplungsorganen.

7. Antriebsvorrichtung gemäß Anspruch 1, **dadurch gekennzeichnet, daß** die Steuerung des Motors der Laufkatze und/oder jene der Kupplungsvorrichtung (4) durch die Nutzung mechanischer, magnetischer und/oder optischer Sensoren, durch Nutzung der Stromzuleitung selbst und/oder durch eigene Leiter welche direkt verbunden sind oder an welchen Schleifkontakte gleiten, erfolgt.

8. Antriebseinrichtung für verfahrbare Wandelemente einer Raumtrennwand gemäß Anspruch 1 oder gemäß bekannter Antriebssysteme, **dadurch gekennzeichnet, daß** einer der Rollenkreuzköpfe (1a, 1b) der Wandelemente (1) horizontal verschiebbar (1i) am Wandelement (1) gelagert (1g, 1h) ist und daß das Verschieben dieses Rollenkreuzkopfes (1a) während der Montage oder Demontage der Raumtrennwand, durch Einwirken von selbstfahrenden Laufkatzen (2) oder von bekannten Verschiebemitteln, das Ausfahren, beziehungsweise das Einfahren (1f, 1v) der Dichtungsleisten (1d, 1e) bewirkt wird.

9. Antriebseinrichtung gemäß Anspruch 8, **dadurch gekennzeichnet, daß** der Mechanismus welcher die horizontale Verschiebung (1i) des Rollenkreuzkopfes (1a) am Wandelement (1) nutzt, insbesondere für die Ausfahrposition der Dichtungsleisten, selbsthemmend ist und daß dies durch Überwindung eines toten Punktes erreicht wird.

10. Antriebseinrichtung gemäß Anspruch 8, **dadurch gekennzeichnet, daß** beim Einfahren der Dichtungsleisten (1d, 1e), infolge der Überwindung eines toten Punktes im Antriebsmechanismus, die folgende Einfahrbewegung durch die Wirkung einer oder mehrerer Federn, ohne Beanspruchung weiterer am Rollenkreuzkopf (1a) wirkender Antriebskraft, erreicht wird und daß die Wirkung dieser Federn außerdem das Verschieben des Rollenkreuzkopfes (1a) des Wandelementes in eine extreme durch Anschlag definierte Position bewirkt.

## Claims

1. Drive device for wall members (1), movable and positionable at more guide rails, of a room separating wall, **characterized in that** the moving (A, B, C) of the wall members (1) with at least one roller cross-head or a different support (1a, 1b) along each guide rails (3 - 3a, 3b, 3c) by each self-propelled travelling trolley (2, 2a, 2b) is performed which self-propelled travelling trolley (2, 2a, 2b) runs inside of the same guide profile or inside of profiles, built laterally of this profile or above to the roller cross-heads (1a, 1b) of the wall members (1), and that the self-propelled travelling trolley (2, 2a, 2b) exhibits at least one coupling device (4), which coupling device (4) acts immediately onto the roller cross-heads (1a, 1b) or on the coupling elements (6, 7a), which are furnished at the roller cross-heads (1a, 1b) and/or the bows (7), which are shiftable between the roller cross-heads.

2. Drive device according to claim 1, **characterized in that** the coupling at the roller cross-heads (1a, 1b) of the wall members (1) can be performed at elements protruding from the wall members (1) or by way of recesses furnished at the wall members (1).

3. Drive device according to claim 1, **characterized in that** a gear rack (8a) is furnished in the same support and guide channel for the self-propelled travelling trolley (2, 2a, 2b), wherein a gear wheel (2c), driven by the electric motor of the travelling trolley, engages into the gear rack (8a).

4. Drive device according to claim 1, **characterized in that** a guide for the current feed and/or for conductors, at which sliding contacts are sliding, is provided in the same channel for the self-propelled travelling trolley (2, 2a, 2b).

5. Drive device according to claim 1, **characterized in that** stop elements (9) are furnished in the same channel for the self-propelled travelling trolley, which stop elements (9) act on one or several microswitches, furnished at the travelling trolley.

6. Drive device according to claim 1, **characterised in that** the electromagnetic coupling device (4), which is furnished at the self-propelled travelling trolley (2, 2a, 2b), is an individual device with a single coupling member (5) or with two coupling members or an individual device with two coupling members (5), which coupling members (5) are placed at two ends of the travelling trolley, or a double device with two electromagnets with two coupling members, operating independently of each other at the ends of the travelling trolleys.

7. Drive device according to claim 1, **characterized in that** the control of the motor of the travelling trolley and/or the control of the coupling device (4) is performed by the use of mechanical, magnetic and/or optical sensors, by the use of the current feed itself, and/or by its own conductors, which are directly connected or at which sliding contacts are sliding.

8. Drive device for movable wall members of a room separating wall according to claim 1 or according to conventional drive systems, **characterized in that** one of the roller cross-heads (1a, 1b) of the wall members (1) is horizontally shiftably (1i) supported (1g, 1h) at the wall member (1) and that the sliding of this roller cross-head (1a) during the mounting or demounting of the room separating wall effects, by interaction of the self-propelled travelling trolleys (2) or of known shifting means, the moving out or, respectively, the moving in (1f, 1v) of the sealing ledges (1d, 1e).

9. Drive device according to claim 8, **characterized in that** the mechanism, which uses the horizontal shifting (1i) of the roller cross-head (1a) at the wall member (1), in particular for the moving-out position of the sealing ledges, is self-inhibiting and that this achieved by overcoming a dead point.

10. Drive device according to claim 8, **characterized in that** during the moving in of the sealing ledges (1d, 1e) based on the overcoming of a dead point in the drive mechanism, the following moving-in motion by the effect of one or several springs, without requiring a further acting driving force at the roller cross-head (1a) is achieved and that the effect of these springs in addition effects the shifting of the roller cross-head (1a) of the wall member in an extreme position, defined by a stop.

## Revendications

1. Dispositif d'entraînement pour des éléments de paroi (1) déplaçables sur une pluralité de rails de guidage, éléments appartenant à une paroi de séparation d'un local, **caractérisé en ce que** le déplacement (A, B, C) des éléments de paroi (1) s'effectue à l'aide d'au moins une crosse à galets ou un autre dispositif de suspension (1a 1b), le long de chacun des rails de guidage (3 à 3a, 3b, 3c), chaque fois au moyen d'un chariot (2, 2a, 2b) automoteur, qui se déplace à l'intérieur du même profil de guidage, ou bien à l'intérieur de profils, montés sur ce profil, latéralement ou au-dessus des crosses à galets (1a, 1b) des éléments de paroi (1), et **en ce que** le chariot (2, 2a, 2b) automoteur présente au moins un dispositif d'accouplement (4), qui agissent directement sur les crosses à galets (1a, 1b), ou sur des éléments de d'accouplement (6, 7a) qui sont prévus sur celles-ci et/ou sur des étriers (7), déplaçables entre les crosses à galets.

2. Dispositif d'entraînement selon la revendication 1, **caractérisé en ce que** l'accouplement aux crosses à galet (1a, 1b) des éléments de paroi (1) peut s'effectuer sur des éléments, en saillie depuis celles-ci, ou bien à l'aide d'évidements prévus sur celles-ci.

3. Dispositif d'entraînement selon la revendication 1, **caractérisé en ce que**, dans le même canal de passage que prévu pour le chariot (2, 2a, 2b) automoteur, est prévue une crémaillère (8a) dans laquelle s'engrène une roue dentée (2c) entraînée par le moteur électrique du chariot.

4. Dispositif d'entraînement selon la revendication 1, **caractérisé en ce que caractérisé en ce que**, dans le même canal de passage que pour le chariot automoteur (2, 2a, 2b), sont prévus un guidage pour la ligne d'alimentation électrique et/ou pour des conducteurs sur lesquels glissent des contacts frottants.

5. Dispositif d'entraînement selon la revendication 1, **caractérisé en ce que**, dans le même canal de passage que pour le chariot (2, 2a, 2b) automoteur, sont prévus des éléments de butée (9), agissant sur un ou plusieurs micro-interrupteurs prévus sur le chariot.

6. Dispositif d'entraînement selon la revendication 1, **caractérisé en ce que** le dispositif d'accouplement électromagnétique (4), prévu sur le chariot (2, 2a, 2b) automoteur, est un dispositif individuel muni d'un organe d'accouplement (5) unique, ou bien de deux organes d'accouplement, ou bien un dispositif individuel, muni de deux organes d'accouplement (5), qui sont montés sur les deux extrémités du chariot, ou bien un dispositif double, muni de deux électroaimants avec deux organes d'accouplement, fonctionnant indépendamment l'un de l'autre aux extrémités du chariot.

7. Dispositif d'entraînement selon la revendication 1, **caractérisé en ce que** la commande du moteur du chariot et/ou celle du dispositif d'accouplement (4) s'effectue(nt) par utilisation de capteurs mécaniques, magnétiques et/ou optiques, par utilisation de la ligne d'alimentation électrique elle-même et/ou par des conducteurs propres qui sont reliés directement ou sur lesquels glissent des contacts frottants.

8. Dispositif d'entraînement pour des éléments de paroi déplaçables d'une paroi de séparation de local selon la revendication 1, ou selon des systèmes d'entraînement connus, **caractérisé en ce que** l'une des crosses à galets (1a, 1b) des éléments de paroi (1) est montée (1g, 1h) de façon à être déplaçable horizontalement (1i) sur l'élément de paroi (1), et **en ce que** le déplacement de cette crosse à galets (1a), pendant le montage ou le démontage de la paroi de séparation de local, est provoqué par l'action de chariots (2) automoteurs ou par des moyens de déplacement connus, par le déploiement, respectivement la rétraction (1f, 1v) des bandes d'étanchéité (1d, 1e).

9. Dispositif d'entraînement selon la revendication 8, **caractérisé en ce que** le mécanisme qui utilise le déplacement horizontal (1i) de la crosse à galets (1a) sur l'élément de paroi (1), en particulier pour la position déployée des bandes d'étanchéité, est de nature autobloquante, et **en ce que** ceci est obtenu en surmontant le passage d'un point mort.

10. Dispositif d'entraînement selon la revendication 8, **caractérisé en ce que**, lors de la rétraction des bandes d'étanchéité (1d, 1e), par suite d'avoir surmonté un point mort dans le mécanisme d'entraînement, le déplacement de rétraction subséquent est obtenu par l'action d'un ou plusieurs ressorts, sans demander l'action d'aucune autre force d'entraînement sur la crosse à galets (1a), et **en ce que** l'effet de ces'ressorts provoque en outre le déplacement de la crosse à galets (1a) de l'élément de paroi, en une position extrême définie par une butée.
